# FASCICULE DE BREVET EUROPEEN

(11) **EP 1 710 788 B1**
(45) Date de publication et mention de la délivrance du brevet: **15.07.2009**
(21) Numéro de dépôt: 05102714.2
(22) Date de dépôt: 07.04.2005
(51) Int. Cl.: G10L 21/02

(54) **Procédé et dispositif de conversion de la voix**
Verfahren und Vorrichtung zur Sprachkonversion
Method and system for converting voice

(43) Date de publication de la demande: 11.10.2006
(73) Titulaire: CSEM Centre Suisse d'Electronique et de Microtechnique SA - Recherche et Développement, 2007 Neuchâtel (CH)
(72) Inventeur: Vetter, Rolf, 1025 Monnas (CH); Cornuz, Jérôme, 1110 Morges (CH); Vuadens, Philippe, 1400 Yverdon (CH); Sola I Caros, Josep, 2035 Corcelles (CH); Renevey, Philippe, 1005 Lausanne (CH)
(74) Mandataire: GLN

(56) Documents cités:
- US-A1- 2004 260 552
- US-B1- 6 336 092
- US-B1- 6 359 988
- YINGYONG QI: "REPLACING TRACHEOESOPHAGEAL VOICING SOURCES USING LPC SYNTHESIS" JOURNAL OF THE ACOUSTICAL SOCIETY OF AMERICA, AIP / ACOUSTICAL SOCIETY OF AMERICA, MELVILLE, NY, US, vol. 88, no. 3, 1 septembre 1990 (1990-09-01), pages 1228-1235, XP000162105 ISSN: 0001-4966
- RENTZOS D ET AL: "Transformation of speaker craracteristics for voice conversion" AUTOMATIC SPEECH RECOGNITION AND UNDERSTANDING, 2003. ASRU '03. 2003 IEEE WORKSHOP ON ST. THOMAS, VI, USA NOV. 30-DEC. 3, 2003, PISCATAWAY, NJ, USA,IEEE, 30 novembre 2003 (2003-11-30), pages 706-711, XP010713233 ISBN: 0-7803-7980-2
- SAVIC M ET AL: "VOICE PERSONALITY TRANSFORMATION" DIGITAL SIGNAL PROCESSING, ACADEMIC PRESS, ORLANDO,FL, US, vol. 1, no. 2, 1 avril 1991 (1991-04-01), pages 107-110, XP000393609 ISSN: 1051-2004
- MATSUI K.; HARA N.: 'Enhancement of esophageal speech using formant synthesis' PROCEEDINGS OF ICASSP 1999 15 Mars 1999 - 19 Mars 1999, PHOENIX (AZ), pages 81 - 84, XP000898268

## Description

La présente invention concerne un dispositif et un procédé d'aide vocale pour des personnes ayant subi une ablation du larynx.

La laryngectomie, opération souvent pratiquée en cas de cancer du larynx, prive le patient de sa faculté de parler. En effet, l'enlèvement partiel ou total des cordes vocales empêche la génération d'une excitation harmonique nécessaire pour la production de voyelles ou de consonnes voisées.

Traditionnellement, une rééducation longue et pénible est nécessaire pour permettre au patient de remplacer la source d'excitation manquante, c'est-à-dire le larynx. Dans ce cas, il doit apprendre à emmagasiner de l'air dans l'oesophage, puis à le libérer. L'oesophage et le pharynx produisent ainsi une vibration basse fréquence remplaçant celle du larynx. L'élocution oesophagienne obtenue se caractérise toutefois par une faible intensité, une médiocre stabilité en fréquence et une fréquence fondamentale anormalement basse comparée à celle de l'élocution laryngienne. En outre, les difficultés d'apprentissage sont importantes, et les efforts pour parler, considérables.

Une solution à ces problèmes est le recours à un larynx artificiel. Une source d'excitation synthétique est alors créée par un dispositif inséré dans l'oesophage du patient ou porté sur la gorge. L'utilisation de ce type de larynx artificiel réduit, certes, l'effort à fournir et la durée d'apprentissage, mais elle résulte en une voix artificielle où toutes les caractéristiques de la voix humaine ont été éliminées, rendant impossible l'expression des divers sentiments et émotions. Une telle excitation électronique n'est donc pas idéale.

La présente invention pallie cet inconvénient, en proposant un dispositif portable et un procédé de traitement de l'élocution altérée, permettant, d'une part, le rétablissement d'une voix perçue comme naturelle et, d'autre part, la diminution des efforts pour la générer. L'invention permet, par ailleurs, d'éviter toute intervention chirurgicale supplémentaire, et propose un dispositif compact, portable, permettant son utilisation en toutes circonstances.

La publication de D. Rentzos et Al. « Transformation of speaker characteristics for voice conversion », Automatic speech recognition and understanding, 2003. ASRU '03. 2003 IEEE Workshop on St. Thomas, VI, USA, Nov. 30-Dec. 3, 2003, divulgue, certes, un procédé de restauration d'une élocution altérée, qui consiste à extraire l'excitation originale et les paramètres de l'articulation, à restaurer l'excitation originale à partir d'éléments issus de l'élocution altérée et d'éléments issus d'une élocution saine, puis à reconstruire l'élocution à partir des paramètres de l'articulation et de l'excitation originale restaurée. Il faut noter cependant que cette publication décrit essentiellement un procédé et ne suggère pas sa mise en oeuvre dans un dispositif portable de restauration d'une élocution altérée.

Certes, la publication de K. Matsui et Al. « Enhancement of esophageal speech using formant synthesis » propose un dispositif de restauration de l'élocution, mais il ne suggère, d'aucune manière, le recours aux éléments issus de l'élocution altérée et d'une élocution saine qui permettent une restauration optimale.

La présente invention concerne un tel dispositif, qui comprend :
- un système d'acquisition de l'élocution altérée produisant un signal électrique qui la représente, ledit signal, qui provient d'un microphone, étant sensiblement périodique et possédant un motif de base,
- un processeur de ce signal, programmé pour effectuer l'extraction et la séparation de l'excitation originale et des paramètres de l'articulation, la restauration de l'excitation originale à partir d'éléments issus de ladite élocution altérée, comportant l'amplitude moyenne instantanée et la fréquence fondamentale moyenne instantanée, et d'éléments issus d'une élocution saine, comportant la variabilité en fréquence, la forme du motif et sa variabilité, et la reconstruction de l'élocution à partir desdits paramètres de l'articulation et de ladite excitation originale restaurée, afin de produire un signal représentatif de l'élocution reconstruite, et
- un système de haut-parleur transformant le signal délivré par ledit processeur en signal acoustique.

De façon avantageuse le processeur est, en outre, programmé pour estimer la probabilité d'un son voisé, en parallèle avec l'extraction de l'excitation et des paramètres de l'articulation et la restauration de l'excitation originale, et pour mélanger l'excitation originale restaurée et l'excitation originale à partir de la probabilité d'un son voisé.

La présente invention concerne également un procédé de restauration d'une élocution altérée par traitement d'un signal électrique, provenant d'un microphone, représentatif de ladite élocution, ledit signal étant sensiblement périodique et possédant un motif de base. Ce procédé comporte les principales étapes suivantes:
- extraction et séparation de l'excitation originale et des paramètres de l'articulation,
- restauration de l'excitation originale à partir d'éléments issus de l'élocution altérée, comportant la fréquence fondamentale moyenne instantanée et l'amplitude moyenne instantanée, et d'éléments issus d'une élocution saine, comportant la variabilité en fréquence, la forme du motif et sa variabilité, et
- reconstruction de l'élocution à partir desdits paramètres de l'articulation et de ladite excitation originale restaurée afin de produire un signal acoustique représentatif de l'élocution reconstruite.

D'autres caractéristiques de l'invention apparaîtront plus clairement à la lecture de la description qui suit, faite en référence aux dessins annexés, dans lesquels :
- la figure 1 illustre un modèle de production de la parole,
- la figure 2 illustre schématiquement les étapes du procédé de restauration de l'élocution selon l'invention,
- la figure 3 détaille une étape clé de ce procédé, et
- la figure 4 représente schématiquement un mode de réalisation du système d'aide vocale selon l'invention.

La présente invention repose sur la supposition que le sujet est, de préférence, déjà capable, après avoir effectué l'entraînement nécessaire, de produire, par modulation du flux d'air émis, une élocution altérée, par exemple de type oesophagienne, exprimant le message qu'il souhaite transmettre. Les sons qu'il émet sont captés par un microphone extérieur dont les signaux de sortie sont traités par un circuit de traitement chargé de restaurer la voix originale, émise alors, par exemple, par un haut-parleur. Il convient de noter qu'il existe d'autres types d'élocution altérée que l'élocution oesophagienne. On peut mentionner, à titre d'exemple, l'élocution trachéoesophagienne, l'élocution supraglottale, etc. Dans la suite de la description, la désignation d'élocution oesophagienne sera supposée désigner tout autre type d'altération de l'élocution résultant de l'ablation total ou partielle du larynx.

Le principe, selon l'invention, de restauration de l'élocution oesophagienne repose sur un modèle connu de production de la parole, schématisé sur la figure 1 et décrit en détail dans l'article de G. Fant (Q. Prog. Status Rep. Speech Transmiss. Lab.1, 21-37). Selon ce modèle, la génération d'un son est décomposée en deux blocs distincts. Ceux-ci sont constitués, d'une part, de l'excitation 1 générée par la source, les poumons et le larynx chez le sujet sain, ou l'oesophage et le pharynx chez le sujet laryngectomisé, et, d'autre part, de l'articulation 2 réalisée par l'appareil vocal constitué de la glotte, l'épiglotte, le pharynx, la bouche et le nez.

Chez un sujet sain, l'excitation 1 est de deux types, en fonction de la configuration du larynx.

En configuration ouverte, l'air génère des turbulences dans les cavités vocales, sans faire vibrer les cordes vocales. L'excitation produite s'apparente à un signal bruité 3 et est utilisée pour générer des consonnes non voisées (p, t, s, etc...).

En configuration tendue, les vibrations du larynx excitent les cordes vocales qui produisent une onde acoustique harmonique, appelée encore onde glottale 4, dont le motif et la fréquence fondamentale moyenne, située entre 100 et 250Hz, sont caractéristiques de chaque individu. Cette excitation permet de produire les voyelles et consonnes voisées (b, d, z, etc...).

Chez un sujet sain, l'excitation 1 se présente donc sous la forme d'une suite de signaux harmoniques 4 alternant ou se mêlant avec des signaux bruités 3. En outre, l'expression des émotions, du stress et de divers sentiments, se traduit par de subtiles modulations de la fréquence fondamentale et de l'amplitude du signal harmonique 4 émis.

Chez un sujet ayant subi une laryngectomie, le premier type d'excitation, produit par des turbulences d'air dans les cavités vocales, n'est pas affecté. L'élocution de consonnes non voisées, à l'aide d'un signal bruité 3, est, par conséquent, satisfaisante.

Il en va tout autrement de l'élocution des voyelles et consonnes voisées. En effet, l'excitation par le larynx en configuration tendue est remplacée par un enchaînement d'éructations générées par l'oesophage. L'onde acoustique produite présente une fréquence fondamentale particulièrement instable, déplacée vers les valeurs basses, puisqu'elle se situe autour de 70Hz, et dont le motif est déformé. La production de voyelles et consonnes voisées en est fortement perturbée.

Il en résulte que l'excitation, chez un sujet sans larynx, se présente sous la forme d'une suite de signaux quasi-harmoniques alternant ou se mêlant avec des signaux bruités.

Par ailleurs, l'appareil vocal d'une personne ayant subi une ablation du larynx étant fonctionnel, l'articulation 2, qui constitue le deuxième bloc de la génération de la parole, est faiblement altérée. On notera également que l'élocution altérée, par exemple de type oesophagienne, bien que déficiente au niveau de la production d'une onde acoustique harmonique, est capable de réaliser les subtiles modulations de fréquence et d'amplitude caractéristiques de la voix humaine.

Il s'ensuit que la restauration de l'élocution altérée de type oesophagienne requiert principalement la restauration de l'excitation durant les alternances voisées de la parole, c'est à dire la restauration de l'onde glottale 4, les alternances non voisées et l'articulation n'étant relativement pas affectées par l'ablation du larynx.

On se référera maintenant à la figure 2 qui illustre le procédé de reconstruction de la voix selon l'invention, basé sur le modèle exposé ci-dessus. Il comprend diverses étapes de traitement du signal délivré par le microphone, qui sont menées en parallèle ou en série, et permettent de passer de la voix oesophagienne, à une voix de type laryngienne exprimée par le haut-parleur.

Le signal entrant est un signal électrique numérisé représentant la voix oesophagienne. Dans un premier bloc 10, ce signal original subit un traitement de rehaussement du signal (voir en particulier le brevet européen EP 1'253'581 de la demanderesse intitulé "Method and System for Enhancing Speech in a Noisy Environnement"), puis le signal obtenu est dirigé en parallèle vers un bloc d'estimation de la probabilité d'un son voisé 12 et une série de trois blocs 14, 16 et 18 visant à reconstituer les deux types d'excitations selon le modèle d'élocution décrit en regard de la figure 1.

Comme exposé plus haut, un son d'origine laryngienne est de type voisé ou non voisé ou un mélange des deux. Dans le cas de l'élocution oesophagienne, il est parfois difficile de distinguer clairement entre les deux types de sons. C'est pourquoi, le bloc 12 réalise une estimation de la probabilité d'un son voisé, à l'aide de modules de classification automatique connus de l'homme de métier et tels que décrits dans l'article de J.M. Solà et al ("Environmental Robust Features for Speech Detection", Proc. INTERSPEECH-ICSLP'04, Jeju Island, Korea, October 2004). Cette estimation, sous la forme d'un nombre compris entre zéro et un, est ensuite dirigée vers un bloc 20 destiné à effectuer un mélange entre excitation harmonique et excitation bruitée, comme explicité ultérieurement.

Parallèlement à l'étape décrite précédemment, les blocs en série 14 et 16, d'une part, et 14, 16 et 18, d'autre part, visent à produire une excitation respectivement originale et harmonique.

Les blocs 14 et 16, communs aux deux chemins, réalisent respectivement la décomposition en sous-bandes et l'identification des paramètres de l'articulation, opérations connues de l'homme de métier.

La décomposition en sous-bandes consiste en un découpage en bandes du spectre en fréquences obtenu par transformée de Fourrier du signal, et un rééquilibrage de ce spectre par l'augmentation en amplitude des bandes les moins bruitées par rapport aux autres. Cette opération, bien qu'efficace pour filtrer le signal, est facultative.

L'identification des paramètres de l'articulation, par contre, est une étape cruciale visant à séparer, au sein du signal entrant, l'excitation des paramètres de l'articulation. Une description de la méthode utilisée est donnée dans un article de Yingyong Qi (J. Acoust. Soc. Am. 88 (3), September 1990). En sortie du bloc 16, on trouve donc, d'une part, l'excitation originale sous forme d'un signal amplitude en fonction du temps et, d'autre part, les paramètres de l'articulation sous forme d'un vecteur.

L'excitation originale est ensuite dirigée, d'une part, vers le bloc de restauration de l'onde glottale 18 et, d'autre part, vers le bloc 20 de mélange des deux excitations.

Le bloc 18, qui constitue le coeur de l'invention, est dissocié en différents blocs représentés en figure 3 et fait l'objet d'une description complète ultérieure. Son rôle est de restaurer l'excitation harmonique fortement altérée chez le sujet ayant subi une laryngectomie. Une fois cette restauration réalisée, le signal est dirigé vers le bloc de mélange flou 20.

Dans le bloc 20, les excitations harmonique restaurée et originale inchangée sont mélangées dans des proportions fixées par l'estimation de probabilité d'un son voisé. Si l'excitation est estimée purement bruitée, seule l'excitation originale sera conservée en sortie du bloc 20. En revanche, si l'excitation est estimée purement harmonique, seule l'excitation harmonique restaurée sera conservée en sortie du bloc 20. Dans les cas intermédiaires, le bloc 20 effectuera un mélange entre excitation harmonique restaurée et excitation originale inchangée, le dernier signal n'étant pas un signal purement bruité mais une superposition des signaux bruités et quasi-harmoniques. En sortie du bloc 20, l'excitation restaurée est de type laryngienne.

En parallèle à ces opérations de restauration de l'excitation, le vecteur de paramètres d'articulation est, à la sortie du bloc d'identification de l'appareil vocal 16, vers un bloc 22 destiné à la restauration de ces paramètres. En effet, bien que satisfaisante chez un sujet larynctomisé, l'articulation doit être quelque peu corrigée pour correspondre à celle d'un sujet sain. Une description de cette opération est donnée dans l'article "Replacing tracheoesophageal voicing sources using LPC synthesis", Yingyong Qi, J. Acoust. Soc. Am. 88 (3), September 1990.

Les paramètres de l'articulation ainsi restaurés et l'excitation reconstituée sont dirigés vers un bloc 24 qui procède à une convolution de l'excitation par les paramètres de l'articulation afin de reconstituer la parole.

Enfin, une dernière correction est apportée par un bloc 26 qui effectue un redressement du signal afin de corriger une décroissance de la puissance observée sur les voyelles longues.

Ainsi est proposé un procédé de reconstitution de la parole pour un sujet laryngectomisé. On notera que cet algorithme peut être également utile à d'autres sujets, présentant des pathologies différentes, mais ayant des difficultés à émettre un son voisé.

On se référera maintenant à la figure 3 qui illustre en détail les opérations de restauration de l'excitation harmonique, réalisées par le bloc 18 et constituant le coeur de la présente invention.

Le bloc 18 est constitué de 4 sous-blocs 18a, 18b, 18c et 18d assurant les différentes fonctions nécessaires à la restauration de l'excitation harmonique. Comme déjà exposé, l'excitation harmonique se présente sous la forme d'un signal sensiblement périodique possédant un motif de base, dont la forme dépend uniquement de la physiologie de la source d'excitation, et une fréquence fondamentale moyenne, caractéristiques d'un individu. Chez un sujet larynctomisé, la restauration du signal glottal consiste principalement en une restauration du motif de base, fortement déformé, un décalage vers le haut et une stabilisation de la fréquence fondamentale moyenne. Toutefois, ces trois opérations, à elles seules, ne suffisent pas à restituer une voix devant être perçue comme humaine. En effet, chez un sujet sain, le caractère humain de la voix, par opposition à une voix robotisée, est donné par ses imperfections et par l'émotion qu'elle véhicule. Au niveau du signal acoustique, les particularités de la voix humaine se traduisent par plusieurs éléments.
- Premièrement, la variabilité de la fréquence fondamentale moyenne, c'est-à-dire les très faibles variations du laps de temps entre deux motifs de base consécutifs. Un écart constant entre deux motifs de base résulte en une voix robotisée.
- Deuxièmement, la variabilité du motif, c'est-à-dire les très faibles variations de forme et d'amplitude du motif de base au cours du temps. Comme précédemment, la reproduction à l'identique d'un motif de base conduit à une voix robotisée.
- Troisièmement, la modulation en amplitude et en fréquence du signal harmonique, qui introduisent de l'émotion dans la voix. On notera que la modulation en fréquence et en amplitude n'est pas la variabilité de ces grandeurs, mais est une variation, plus lente dans le temps et contrôlée, de la fréquence fondamentale moyenne et de l'amplitude moyenne.

Les trois éléments énumérés ci-dessus doivent se retrouver sur l'excitation harmonique restaurée afin de donner l'illusion d'une voix humaine. Les opérations de restauration de l'excitation harmonique selon l'invention visent donc à restaurer le motif de base, tout en introduisant une variabilité, restaurer la fréquence fondamentale moyenne, en introduisant également une variabilité, et moduler le signal obtenu en amplitude et en fréquence.

Une première opération, réalisée par le bloc d'identification des paramètres harmoniques 18a, consiste donc à estimer et extraire du signal entrant la fréquence fondamentale moyenne et la puissance moyenne instantanées, calculées sur un intervalle de temps donné, par exemple 20ms. Cette opération est plus complexe que chez un sujet sain, en raison de la déformation de l'onde quasi-harmonique. Une méthode, basée sur l'histogramme des enveloppes supérieures et inférieures détectées, est utilisée pour déterminer, à intervalle régulier, par exemple toutes les 8ms, cette fréquence fondamentale moyenne instantanée. Pour plus de précisions sur la méthode utilisée, on se référera à l'article de V. Parsa et al. (Journal of Speech, Langauge and Hearing Research, Vol42, 112-126, February 1999).

Puis, le bloc 18b procède à la correction de ces paramètres harmoniques selon le processus suivant:
- La puissance moyenne instantanée est conservée sans être modifiée puisque le sujet ayant subi une ablation du larynx est capable d'effectuer des modulations en amplitude exprimant ses émotions.
- Puis, un décalage de la fréquence fondamentale moyenne instantanée vers les valeurs hautes est réalisé afin de la ramener dans la fourchette standard.
- Enfin, une variabilité issue d'une voix saine est introduite au niveau de cette même fréquence.

Pour ce faire, une table de référence a été constituée au préalable à partir d'une voix saine, de préférence celle du sujet avant son opération. Cette table, figurée par le bloc 18c, contient un grand nombre de motifs de base enregistrés au cours de la parole et présentant une variabilité caractéristique de la voix humaine. Elle contient aussi des statistiques sur la variabilité de la fréquence fondamentale moyenne, également caractéristique de la voix humaine enregistrée, et calculées à partir de l'enregistrement. Le bloc 18b est ainsi connecté au bloc 18c de façon à recevoir les informations sur la variabilité en fréquence fondamentale telles que contenues dans la table de référence. Le signal issu du bloc 18b contient donc toutes les données nécessaires pour reconstituer un signal harmonique modulé en amplitude, dont la fréquence fondamentale moyenne instantanée et la variabilité en fréquence fondamentale correspondent à celles d'un sujet sain. A ce stade de la restauration, par contre, le motif de base du signal est encore caractéristique d'une élocution oesophagienne.

Les signaux issus des blocs 18b et 18c sont alors dirigés vers le bloc 18d de reconstruction de l'onde glottale. Là, une onde glottale possédant toutes les caractéristiques de l'onde glottale humaine est reconstituée à partir des motifs de base sains et des paramètres de l'onde harmonique, corrigés ou non, au niveau du bloc 18b. La perception de l'excitation émise à l'issu du bloc 18d est celle d'une voix humaine, où les émotions sont exprimées grâce à la modulation en amplitude et en fréquence, réalisée par le sujet larynctomisé.

Ainsi est proposé un algorithme particulièrement efficace de reconstruction d'une onde glottale humaine expressive.

L'invention porte également sur le dispositif d'aide vocale permettant la mise en oeuvre du procédé décrit précédemment. Ce système, représenté schématiquement en figure 4, comporte essentiellement un dispositif d'acquisition de la voix 30, tel qu'un microphone, destiné à capter le signal acoustique oesophagien émis par le patient et le transformer en un signal électrique. Ce microphone est relié à un premier module d'amplification 32 chargé de régler l'échelle dynamique et lui-même connecté en sortie à un module A/D 34 de conversion du signal analogique en signal digital.

En sortie du convertisseur 34, le signal est appliqué à un processeur de signal digital DSP 36 (de l'anglais Digital Signal Processing) qui effectue les différentes opérations de restauration de la voix décrites précédemment.

Les signaux digitaux issus du processeur 36 sont reçus par un module D/A 38 de transformation du signal digital en signal analogique, lui même relié à un deuxième module d'amplification 40. En sortie de ce dernier, un haut-parleur 42 transforme le signal électrique en signal acoustique. Il convient de noter que tout type d'appareil de restitution du son est également applicable. En particulier, le signal peut être traité par un appareil téléphonique adapté.

Le microphone 30 peut être de type portable, pour une utilisation quotidienne, ou fixe, par exemple pour un discours en public. Les modules 32 à 40 sont, par exemple, intégrés dans un seul et même boîtier, portable ou non, et le haut-parleur 42 peut être fixé aux épaules du patient ou en toute autre position stratégique.

L'utilisation d'un haut-parleur 42 en association avec un processeur de signal digital 36 permet, en outre, la compensation du signal acoustique émis par le sujet. Cette possibilité peut s'avérer très utile pour une discussion en petit comité, dans laquelle la voix du laryngectomisé se superpose à la voix corrigée par le dispositif. Un module actif d'annulation de la première voix, faisant partie du processeur de signal digital, permet alors d'éliminer la gêne causée par cette superposition, et accroît le confort des auditeurs comme de l'orateur.

## Revendications

1. Dispositif portable de restauration d'une élocution altérée, **caractérisé en ce qu'**il comprend :
- un système d'acquisition de cette élocution altérée (30) produisant un signal électrique qui la représente, ledit signal, qui provient d'un microphone,
- un processeur (36) de ce signal, programmé pour effectuer l'extraction et la séparation de l'excitation originale et des paramètres de l'articulation, la dite excitation originale étant sensiblement périodique et possédant un motif de base, la restauration de l'excitation originale à partir de paramètres issus de ladite élocution altérée, comportant la puissance moyenne instantanée et la fréquence fondamentale moyenne instantanée de l'excitation originale, et d'éléments prédéterminés issus d'une élocution saine, comportant des informations sur la variabilité en fréquence fondamentale, la forme du motif et sa variabilité, et la reconstruction de l'élocution à partir desdits paramètres de l'articulation et de ladite excitation originale restaurée, afin de produire un signal représentatif de l'élocution reconstruite, et
- un système de haut-parleur (42) transformant le signal délivré par ledit processeur en signal acoustique.

2. Dispositif selon la revendication 1, **caractérisé en ce que** ledit processeur (36) est, en outre, programmé pour estimer la probabilité d'un son voisé, en parallèle avec l'extraction de l'excitation et des paramètres de l'articulation et la restauration de l'excitation originale, et pour mélanger l'excitation originale restaurée et l'excitation originale à partir de ladite probabilité d'un son voisé.

3. Dispositif selon l'une des revendications 1 et 2, **caractérisé en ce que,** pour réaliser la restauration de l'excitation originale, ledit processeur (36) est programmé pour :
- calculer la puissance moyenne instantanée et la fréquence fondamentale moyenne instantanée de l'excitation originale,
- décaler la fréquence fondamentale moyenne instantanée et introduire une variabilité en fréquence fondamentale issue d'une élocution saine, et
- reconstruire une excitation harmonique présentant le motif issu d'une élocution saine et sa variabilité caractéristique, la puissance moyenne instantanée calculée, la fréquence fondamentale moyenne instantanée décalée et la variabilité de fréquence fondamentale issue d'une élocution saine.

4. Dispositif selon l'une des revendications 1 à 3, **caractérisé en ce qu'**il comprend, en outre :
- un premier module d'amplification (32) en sortie du système d'acquisition de la parole (30),
- un module de transformation du signal analogique en signal digital (34) entre le premier module d'amplification (32) et le processeur de signal (36),
- un module de transformation du signal digital en signal analogique (38) en sortie du processeur de signal (36), et
- un deuxième module d'amplification (40) entre le module de transformation du signal digital en signal analogique (38) et le système de haut-parleur (42).

5. Dispositif selon l'une des revendications 1 à 4, **caractérisé en ce qu'**il comporte, en outre, un module de compensation de l'élocution altérée.

6. Procédé de restauration d'une élocution altérée par traitement d'un signal électrique, provenant d'un microphone, représentatif de ladite élocution,
**caractérisé en ce qu'**il comporte les principales étapes suivantes:
- extraction et séparation (16) de l'excitation originale et des paramètres de l'articulation, la dite excitation originale étant sensiblement périodique et possédant un motif de base
- restauration (18) de l'excitation originale à partir de paramètres issus de ladite élocution altérée, comportant la fréquence fondamentale moyenne instantanée et la puissance moyenne instantanée de l'excitation originale, et d'éléments prédéterminés issus d'une élocution saine, comportant des informations sur la variabilité en fréquence fondamentale, la forme du motif et sa variabilité, et
- reconstruction de l'élocution (24) à partir desdits paramètres de l'articulation et de ladite excitation originale restaurée afin de produire un signal acoustique représentatif de l'élocution reconstruite.

7. Procédé selon la revendication 6, **caractérisé en ce qu'**il comporte, en outre :
- une étape d'estimation de la probabilité d'un son voisé (12), effectuée en parallèle avec les étapes d'extraction de l'excitation et des paramètres de l'articulation (16), et de restauration de l'excitation originale (18), et
- une étape de mélange de l'excitation originale restaurée et de l'excitation originale (20) à partir de ladite probabilité d'un son voisé.

8. Procédé selon l'une des revendications 6 et 7, **caractérisé en ce que** l'étape de restauration de l'excitation originale comprend les opérations suivantes :
- calcul de la puissance moyenne instantanée et de la fréquence fondamentale moyenne instantanée de l'excitation originale (18a),
- décalage de la fréquence fondamentale moyenne instantanée et introduction d'une variabilité en fréquence fondamentale issue d'une élocution saine (18c), et
- reconstruction d'une excitation harmonique (18d) présentant le motif issu d'une élocution saine et sa variabilité caractéristique, la puissance moyenne instantanée calculée, la fréquence fondamentale moyenne instantanée décalée et la variabilité de fréquence fondamentale issue d'une élocution saine.

## Claims

1. A portable device for restoring impaired diction, **characterized in that** it comprises:
- a system for acquiring such impaired diction (30) producing an electric signal representing the latter, said signal resulting from a microphone,
- a processor (36) for said signal, programmed for performing the extraction and separation of the original excitation and parameters of articulation, said original excitation being substantially periodic and having a base pattern, the restoration of the original excitation from parameters resulting from said impaired diction, comprising the instantaneous mean power and the instantaneous mean fundamental frequency of the original excitation, and from predetermined elements resulting from sound diction comprising information on variability in fundamental frequency, the shape of the pattern and the variability thereof, and the reconstruction of diction from said parameters of articulation and said restored original excitation, in order to produce a signal representing reconstructed diction, and
- a loudspeaker system (42) transforming the signal delivered by said processor into an acoustic signal.

2. The device according to claim 1, **characterized in that** said processor (36) is further programmed for estimating the probability of a voiced sound, in parallel with the extraction of the excitation and the parameters of articulation and the restoration of the original excitation, and for mixing the original restored excitation and the original excitation from said probability of a voiced sound.

3. The device according to any of claims 1 and 2, **characterized in that**, for carrying out the restoration of the original excitation, said processor (36) is programmed to:
- calculate the instantaneous mean power and the instantaneous mean fundamental frequency of the original excitation,
- shift the instantaneous mean fundamental frequency and introduce a variability in fundamental frequency resulting from sound diction, and
- reconstruct a harmonic excitation having the pattern resulting from sound diction and the characteristic variability thereof, the calculated instantaneous mean power, the shifted instantaneous mean fundamental frequency, and the variability in fundamental frequency resulting from sound diction.

4. The device according to any of claims 1 to 3, **characterized in that** it further comprises:
- a first gain module (32) at the output of the speech acquisition system (30),
- a module for transforming the analog signal into a digital signal (34) between the first gain module (32) and the signal processor (36),
- a module for transforming the digital signal into an analog signal (38) at the output of the signal processor (36), and
- a second gain module (40) between the module for transforming the digital signal into an analog signal (38) and the loudspeaker system (42).

5. The device according to any of claims 1 to 4, **characterized in** further comprising a module for compensating impaired diction.

6. A method for restoring impaired diction by processing an electric signal, resulting from a microphone, representing said diction, **characterized in that** it comprises the following main steps:
- extracting and separating (16) the original excitation and parameters of articulation, said original excitation being substantially periodical and having a base pattern,
- restoring (18) the original excitation from parameters resulting from said impaired diction, comprising the instantaneous mean fundamental frequency and the instantaneous mean power of the original excitation, and from predetermined elements resulting from sound diction, comprising information on the variability in fundamental frequency, the shape of the pattern, and variability thereof, and
- reconstructing diction (24) from said parameters of articulation and said restored original excitation in order to produce an acoustic signal representing reconstructed diction.

7. The method according to claim 6, **characterized in that** it further comprises:
- a step of estimating the probability of a voiced sound (12) performed in parallel with the steps of extracting the excitation and parameters of articulation (16), and restoring the original excitation (18), and
- a step of mixing the restored original excitation and the original excitation (20) from the probability of a voiced sound.

8. The method according to any of claims 6 and 7, **characterized in that** the step of restoring the original excitation comprises the following operations:
- calculating the instantaneous mean power and the instantaneous mean fundamental frequency of the original excitation (18a),
- shifting the instantaneous mean fundamental frequency and introducing a variability in fundamental frequency resulting from sound diction (18c), and
- reconstructing a harmonic excitation (18d) having the pattern resulting from sound diction and the characteristic variability thereof, the calculated instantaneous mean power, the shifted instantaneous mean fundamental frequency, and the variability of fundamental frequency resulting from sound diction.

## Patentansprüche

1. Tragbare Vorrichtung zur Wiederherstellung einer beeinträchtigten Sprechweise, **dadurch gekennzeichnet, dass** sie folgendes umfasst:
- ein System zum Erfassen dieser beeinträchtigten Sprechweise (30), das ein elektrisches Signal hervorbringt, das diese darstellt, wobei das Signal aus einem Mikrofon kommt,
- einen Prozessor (36) für dieses Signal, der programmiert ist, um eine Entnahme und eine Trennung der ursprünglichen Erregung und der Ausspracheparameter vorzunehmen, wobei die ursprüngliche Erregung im Wesentlichen periodisch ist und ein Grundmuster aufweist, die Wiederherstellung der ursprünglichen Erregung vorzunehmen ausgehend von Parametern, die sich aus der beeinträchtigten Sprechweise ergeben und welche die momentane mittlere Leistung und die momentane mittlere Grundfrequenz der ursprünglichen Erregung umfassen, und von vorherbestimmten Elementen, die sich aus einer gesunden Sprechweise ergeben, die Informationen über die Variabilität der Grundfrequenz, die Form des Musters und seine Variabilität umfassen, und die Rekonstruktion der Sprache vorzunehmen ausgehend von den Ausspracheparametern und der wiederhergestellten ursprünglichen Erregung, um ein Signal hervorzubringen, das die rekonstruierte Sprechweise darstellt, und
- ein Lautsprechersystem (42), das das von dem Prozessor gelieferte Signal in ein akustisches Signal umsetzt.

2. Vorrichtung nach Anspruch 1, **dadurch gekennzeichnet, dass** der Prozessor (36) ferner programmiert ist, um die Wahrscheinlichkeit eines stimmhaften Tons, parallel zur Entnahme der Erregung und den Ausspracheparametern und der Wiederherstellung der ursprünglichen Erregung zu schätzen, und um die ursprüngliche wiederhergestellte Erregung und die ursprüngliche Erregung ausgehend von der Wahrscheinlichkeit eines stimmhaften Tons zu mischen.

3. Vorrichtung nach einem der Ansprüche 1 und 2, **dadurch gekennzeichnet, dass** zum Durchführen der Wiederherstellung der ursprünglichen Erregung der Prozessor (36) programmiert ist zum:
- Berechnen der momentanen mittleren Leistung und der momentanen mittleren Grundfrequenz der ursprünglichen Erregung,
- Verlagern der momentanen mittleren Grundfrequenz und Einführen einer Variabilität der Grundfrequenz, die sich aus einer gesunden Sprechweise ergibt, und
- Rekonstruieren einer harmonischen Erregung, die das Muster, das sich aus einer gesunden Sprechweise ergibt, und die dafür charakteristische Variabilität, die berechnete momentane mittlere Leistung, die verlagerte momentane mittlere Grundfrequenz und die Variabilität der Grundfrequenz, die sich aus einer gesunden Sprechweise ergibt, aufweist.

4. Vorrichtung nach einem der Ansprüche 1 bis 3, **dadurch gekennzeichnet, dass** sie ferner folgendes umfasst:
- ein erstes Verstärkungsmodul (32) am Ausgang des Spracherfassungssystems (30),
- ein Modul zum Umsetzen des Analogsignals in ein Digitalsignal (34) zwischen dem ersten Verstärkungsmodul (32) und dem Signalprozessor (36),
- ein Modul zum Umsetzen des Digitalsignals in ein Analogsignal (38) am Ausgang des Signalprozessors (36), und
- ein zweites Verstärkungsmodul (40) zwischen dem Modul zum Umsetzen des Digitalsignals in ein Analogsignal (38) und dem Lautsprechersystem (42).

5. Vorrichtung nach einem der Ansprüche 1 bis 4, **dadurch gekennzeichnet, dass** es ferner ein Modul umfasst zum Kompensieren einer beeinträchtigten Sprechweise.

6. Verfahren zur Wiederherstellung einer beeinträchtigten Sprechweise durch die Verarbeitung eines elektrischen Signals, das aus einem Mikrofon kommt und die Sprechweise darstellt, **dadurch gekennzeichnet, dass** es die folgenden Hauptschritte umfasst:
- Entnehmen und Trennen (16) der ursprünglichen Erregung und der Ausspracheparameter, wobei die ursprüngliche Erregung im Wesentlichen periodisch ist und ein Grundmuster aufweist,
- Wiederherstellen (18) der ursprünglichen Erregung ausgehend von Parametern, die sich aus der beeinträchtigten Sprechweise ergeben und die momentane mittlere Grundfrequenz und die momentane mittlere Leistung der ursprünglichen Erregung umfassen, und von vorherbestimmten Elementen, die sich aus einer gesunden Sprechweise ergeben und Informationen über die Variabilität der Grundfrequenz, die Form des Musters und seine Variabilität umfassen, und
- Rekonstruieren der Sprechweise (24) ausgehend von den Ausspracheparametern und der wiederhergestellten ursprünglichen Erregung, um ein akustisches Signal hervorzubringen, das die rekonstruierte Sprechweise darstellt.

7. Verfahren nach Anspruch 6, **dadurch gekennzeichnet, dass** es ferner folgendes umfasst:
- einen Schritt des Einschätzens der Wahrscheinlichkeit eines stimmhaften Tons (12), der parallel zu den Schritten des Entnehmens der Erregung und der Ausspracheparameter (16) und des Wiederherstellens der ursprünglichen Erregung (18) erfolgt, und
- einen Schritt des Mischens der wiederhergestellten ursprünglichen Erregung und der ursprünglichen Erregung (20) ausgehend von der Wahrscheinlichkeit eines stimmhaften Tons.

8. Verfahren nach einem der Ansprüche 6 und 7, **dadurch gekennzeichnet, dass** der Schritt des Wiederherstellens der ursprünglichen Erregung folgende Vorgänge umfasst:
- Berechnen der momentanen mittleren Leistung und der momentanen mittleren Grundfrequenz der ursprünglichen Erregung (18a),
- Verlagern der momentanen mittleren Grundfrequenz und Einführen einer Variabilität der Grundfrequenz, die sich aus einer gesunden Sprechweise (18c) ergibt, und
- Rekonstruieren einer harmonischen Erregung (18d), die das Muster, das sich aus einer gesunden Sprechweise ergibt, und die dafür charakteristische Variabilität, die berechnete momentane mittlere Leistung, die verlagerte momentane mittlere Grundfrequenz und die Variabilität der Grundfrequenz, die sich aus einer gesunden Sprechweise ergibt, aufweist.
